# EUROPÄISCHE PATENTSCHRIFT

(11) **EP 0 697 506 B1**
(45) Veröffentlichungstag und Bekanntmachung des Hinweises auf die Patenterteilung: **06.12.2000**
(21) Anmeldenummer: 95112423.9
(22) Anmeldetag: 08.08.1995
(51) Int. Cl.: F01P 11/12

(54) **Reinigungsvorrichtung eines Siebes, insbesondere für Dreschmaschinen**
Cleaning arrangement for a screen, especially for harvesters
Dispositif de nettoyage d'un tamis, notamment pour moissoneuses

(30) Priorität: 18.08.1994 US 292667
(43) Veröffentlichungstag der Anmeldung: 21.02.1996
(73) Patentinhaber: DEERE & COMPANY, Moline, Illinois 61265-8098 (US)
(72) Erfinder: Deutsch, Timothy Arthur, Newton, Iowa 50208 (US); Neumeyer, Lowell Henry, Des Moines, Iowa 50312 (US)
(74) Vertreter: Feldmann, Bernhard

(56) Entgegenhaltungen:
- EP-A- 0 269 765
- EP-A- 0 313 763
- EP-A- 0 481 203

## Beschreibung

Die Erfindung betrifft eine Reinigungsvorrichtung an einem Sieb, insbesondere für Dreschmaschinen, mit einem Luftführungsgehäuse mit einer der Schmutzseite des Siebs gegenüberliegenden Öffnung, an der ein geringerer Druck herrscht, als auf der dem Schmutz abgelegenen Seite des Siebs.

Herkömmliche Mähdrescher, wie sie z. B. in der US-A-5 183 487, US-A-4 906 262, US-A-4 233 040, US-A-4 542 785 und der EP-A-0 313 763 beschrieben sind, weisen ein Sieb vor einem Motor- oder Ölkühler auf, um in der Luft enthaltene Schmutzpartikel von dem Kühler fernzuhalten und diesen somit vor Verstopfung zu bewahren. Damit die Öffnungen des Siebs nicht von Spreu, Staub, Baumwollflusen und dergleichen zugesetzt werden, ist eine Reinigungsvorrichtung mit einem Saugrohr vorgesehen, die die Schmutzpartikel von der Sieboberfläche entfernt. Der Sog wird von einer separaten Pumpe oder von einem dem Kühler zugeordneten Gebläse erzeugt. In der EP-A-0 269 765 wird von einem dem Kühler zugeordnetem Gebläse ein Druckluftstrom erzeugt, der in einem Rohr an der Sieboberfläche vorbeigeführt wird. Diese wird dabei durch eine Öffnung im Druckluftrohr geführt, so daß die sich auf der Sieboberfläche befindlichen Schmutzpartikel mit dem Druckluftstrom mitgeführt werden.

Das der Erfindung zugrunde liegende Problem wird darin gesehen, daß in einigen Fällen ein separates Gebläse zum Aufbau des Sogs benötigt wird und daß in Fällen, in denen das Kühlergebläse zum Aufbau des Sogs, bzw. des Druckluftstroms verwendet wird, die Schmutzpartikel in den Motorraum gelangen.

Dieses Problem wird erfindungsgemäß durch die Lehre nach Patentanspruch 1 gelöst, wobei in den abhängigen Patentansprüchen Merkmale aufgeführt sind, die die Erfindung in vorteilhafter Weise weiterentwickeln.

Auf diese Weise wird der Schmutz nicht zu einer Saugpumpe, bzw. einem Sauggebläse zurückgeholt, sondern von einem von diesem weggerichteten Druckluftstrom erfaßt und an einer entfernten Stelle ausgetragen.

Infolge der Verwendung des Venturieffekts durch die Ausbildung eines Teils des Luftführungsgehäuses als Venturiabschnitt mit einer Venturidüse kann eine hohe Strömungsgeschwindigkeit im Bereich der Öffnung erzeugt werden, die aufgrund der hohen Relativgeschwindigkeit sehr effektiv Schmutzpartikel von dem Sieb mitreißt.

Wenn der Abgabebereich des Luftführungsrohrs ausreichend weit entfernt ist und gegebenenfalls mittels Deflektoren erreicht wird, daß die Schmutzpartikel z. B. gezielt auf den Boden gerichtet werden, ist die Gefahr einer erneuten Beaufschlagung des Siebs oder eines Gebläses, das die Druckluft fördert, mit demselben Schmutz beseitigt.

Wenn das Sieb und gegebenenfalls der dahinter angeordnete Wärmetauscher durch eine schwenkbare Tür zugänglich sind, wird dieser Zugang von der Reinigungsvorrichtung dann nicht beeinträchtigt, wenn das Luftführungsrohr an der Tür befestigt und mit dieser schwenkbar ist, was durch die Verwendung von biegsamen Verbindungen, wie Schläuchen, Muffen und dergleichen erreicht werden kann.

Ein hohes Druckgefälle zwischen beiden Seiten des Siebs wird durch eine flache und ebene Ausbildung der Wand und deren Anordnung parallel zu und nahe an der Sieboberfläche erreicht. Wenn sich die Öffnung in der Wand über eine relativ große Fläche erstreckt, können durch seitliche Spalte eintretende Luftströme gering gehalten werden. Außerdem läßt eine große Öffnung auch den Eintritt grober Schmutzteilchen zu.

Die Sogwirkung bzw. der Mitnahmeeffekt können verändert werden, wenn der Spalt zwischen dem Sieb und der Wand, in der sich die Öffnung befindet, einstellbar ist.

Die Verwendung wenigstens eines Rechens, der mit geringem Abstand an der die Öffnung aufweisenden Wand vorbeigleitet, sichert die Zuführung des Schmutzes in die Öffnung und verhindert somit dessen Klumpenbildung. Allerdings muß es sich nicht um ein rotierendes Sieb handeln, es kann auch ein sich linear bewegendes Sieb sein.

Mittels eines auf der der Schmutzseite des Siebs gegenüberliegenden Seite angeordneten und der Öffnung entsprechenden Schottblechs kann das Druckgefälle zu der Öffnung hin verstärkt und der Schmutz somit leichter von der Sieboberfläche gelöst werden.

Die Verwendung der erfindungsgemäßen Reinigungsvorrichtung in einer Erntemaschine, insbesondere der aufgeführten Art, ist besonders vorteilhaft, weil diese in einer stark schmutzbehafteten Umgebung eingesetzt werden.

Die Kosten zur Herstellung der Reinigungsvorrichtung können minimiert werden, wenn der Druckluftstrom von einem Gebläse abgeleitet wird, das ohnehin an der Erntemaschine vorhanden ist, z. B. zum Fördern von Baumwolle, zum Reinigen des Getreides oder zum Fördern von Häckselgut.

In der Zeichnung ist ein nachfolgend näher beschriebenes Ausführungsbeispiel der Erfindung dargestellt. Es zeigt:
- Fig. 1: eine Erntemaschine mit einer erfindungsgemäßen Reinigungsvorrichtung in schematischer Darstellung und in Seitenansicht,
- Fig. 2: die Erntemaschine in Draufsicht, wobei die Reinigungsvorrichtung verdeckende Komponenten entfernt sind,
- Fig. 3: die Reinigungsvorrichtung in vergrößerter Darstellung,
- Fig. 4: eine Schnittdarstellung eines zu der Reinigungsvorrichtung gehörenden Bogenbereichs entlang der Linie 4-4 in Figur 3 und in der Blickrichtung der dazugehörigen Pfeile,
- Fig. 5: ein zu der Reinigungsvorrichtung gehörendes Luftführungsgehäuse in Seitenansicht,
- Fig. 6: das Luftführungsgehäuse nach Figur 5 in einer Ansicht von unten,
- Fig. 7: das Luftführungsgehäuse nach Figur 5 in einer Seitenansicht von links,
- Fig. 8: das Luftführungsgehäuse nach Figur 5 in einer Seitenansicht von rechts,
- Fig. 9: eine Sicht auf eine Öffnung in dem Luftführungsgehäuse und in der Blickrichtung der Pfeile 9-9 in Figur 8,
- Fig. 10: eine Ansicht eines Schnitts durch das Luftführungsgehäuse gemäß der Linie 10-10 und in Blickrichtung der dazugehörigen Pfeile in Figur 6,
- Fig. 11: eine Ansicht eines Schnitts durch das Luftführungsgehäuse gemäß der Linie 11-11 und in Blickrichtung der dazugehörigen Pfeile in Figur 6,
- Fig. 12: eine Ansicht eines Schnitts durch das Luftführungsgehäuse gemäß der Linie 12-12 und in Blickrichtung der dazugehörigen Pfeile in Figur 6 und
- Fig. 13: eine Ansicht eines Schnitts durch das Luftführungsgehäuse gemäß der Linie 13-13 und in Blickrichtung der dazugehörigen Pfeile in Figur 6.

Die Figuren 1 und 2 zeigen jeweils eine Erntemaschine 10 in der Art eines Baumwollpflückers mit einem sich längs erstreckenden Hauptrahmen 12 und Hauptlängsholmen 12m und mehreren diese verbindende Querholmen 12c. Der Hauptrahmen 12 hat einen im wesentlichen rechteckförmigen Aufbau und wird mittels vorderen angetriebenen Rädern 14 und rückwärtigen lenkbaren Rädern 16 horizontal über dem Boden getragen. Eine Kabine 18 befindet sich mittig zwischen den antreibbaren Rädern 14 und besitzt einen Bodenaufbau 18F. Mehrere Reiheneinheiten 20 werden mit Abstand in der Querrichtung zueinander von dem vorderen Ende des Hauptrahmens 12 getragen, und zwar mittels eines nicht gezeigten herkömmlichen Hubsystems vertikal verstellbar zwischen einer Transportstellung und einer Arbeitsstellung. Jede Reiheneinheit 20 beherbergt eine herkömmliche Baumwollpflückeinheit 22 mit Spindelkolonnen, die um aufrechte Achsen drehbar sind, um die Spindelkolonnen in eine Pflückstellung gegenüber den Baumwollpflanzen zu bringen. Schächte 24 zum Fördern von Baumwolle erstrecken sich von den Reiheneinheiten 20 nach oben und hinten zu einem Baumwollkorb 30, der hinter der Kabine 18 auf dem Hauptrahmen 12 getragen wird.

Die Erntemaschine 10 wird von einem Motor 40, sh. Figur 2, angetrieben, der quer zur Fahrtrichtung und zwischen den vorderen und rückwärtigen Rädern 14 und 16 auf den Hauptrahmen 12 aufgesetzt ist. Eine auf eine Kurbelwelle des Motors 40 aufgesetzte Hauptantriebsscheibe 42 erstreckt sich auf einer Seite von dem Hauptlängsholmen 12m aus nach außen, und zwar auf der linken Seite des Hauptrahmens 12 in Fahrtrichtung gesehen. Mehrere Wärmetauscher 44, z. B. solche für einen Motorkühler, einen Ölkühler und einen Klimaanlagenkondensator sind auf der gegenüberliegenden oder rechten Seite des Hauptrahmens 12 außerhalb des Hauptlängsholmens 12m zwischen den vorderen und rückwärtigen Rädern 14 und 16 befestigt. Eine erfindungsgemäße mechanische Reinigungsvorrichtung 45, vorzugsweise der Art mit einem selbstreinigenden rotierenden Sieb, wie sie allgemein an den Mähdreschern JOHN DEERE 9000 benutzt und in den US-A-5 183 487 und US-A-4 906 262 beschrieben wird, wird außerhalb der Wärmetauscher 44 benutzt, um die Kühlluft zu reinigen.

Ein Tank 47 mit Wasser oder einer Reinigungsflüssigkeit ist nahe des rückwärtigen Endes des Hauptrahmens 12 gelagert. Ein Kraftstofftank 48 ist ebenfalls auf das rückwärtige Ende des Hauptrahmens 12 aufgesetzt und zwar nahe der Rückseite des Tanks 47. Der Tank 47 und der Kraftstofftank 48 befinden sich im wesentlichen ganz hinter der Achse der rückwärtigen Räder 16 und weisen sich quer erstreckende Absätze 49 auf, die sich auf den Hauptlängsholmen 12m abstützen. Der Tank 47 ist L-förmig ausgebildet (Fig. 1) und erstreckt sich von einer Stelle oberhalb der die Räder 16 aufnehmenden Achse nach hinten und nach unten zu einem am tiefsten gelegenen Abschnitt unterhalb der Hauptlängsholme 12m. Der Kraftstofftank 48 besitzt eine vordere Wand, die an der Rückwand des Tanks 47 anliegt und sich ebenfalls unterhalb des Hauptrahmens 12 erstreckt. Wenn der Tank 47 und der Kraftstofftank 48 ganz oder teilweise gefüllt sind, bilden beide einen relativ tiefliegenden Schwerpunkt.

Ein Luftsystem 50 enthält ein als Zentrifugalgebläse ausgebildetes Gebläse 52 (Fig. 2), das vor dem Motor 40 und hinter der Kabine 18 im wesentlichen auf einer Mittenlinie 10c der Erntemaschine 10 von dem Hauptrahmen 12 getragen wird. Ein Gebläseantrieb 54, der sich teilweise außerhalb des Hauptrahmens 12 befindet, verbindet antriebsmäßig die Hauptantriebsscheibe 42 des Motors 40 mit dem Gebläse 52. Eine zentral gelegene Luftverteilerkammer 56 ist nahe des Bodenaufbaus 18F mit einem Auslaß des Gebläses 52 und mit flexiblen luftführenden Rohren oder Schläuchen 58 verbunden, um Luft den Schächten 24 zuzuführen.

Die Reinigungsvorrichtung 45 beinhaltet eine Tür 70 (Fig. 1), die an Gelenkstellen 72 schwenkbar an den Hauptrahmen 12 angeschlossen ist, um nahe den Wärmetauschern 44 zwischen einer geöffneten und Zugang bietenden Stellung (sh. unterbrochene Linien in Fig. 2) und einer geschlossenen Stellung (sh. durchgezogene Linien in Fig. 2) zu schwenken. Ein rotierendes Sieb 76 ist für eine Drehbewegung in einer kreisförmigen Öffnung der Tür 70 untergebracht, so daß Kühlluft, die nach innen zu den Wärmetauschern 44 strömt, durch das Sieb 76 hindurchströmen muß. Ein Gitterzusammenbau 78 wird demontierbar von der Tür 70 getragen.

Ein endloser Riemen 80, der an einen Antriebszusammenbau 82 angeschlossen ist, dreht das Sieb 76 um eine allgemein mit 84 bezeichnete Drehachse. Der Riemen 80 und der Antriebszusammenbau 82 sind so ausgebildet bzw. angeordnet, daß die Tür 70 geöffnet und geschlossen werden kann, ohne daß der Antrieb des Siebs 76 unterbrochen wird. Für Einzelheiten des Siebs 76 und des Antriebszusammenbaus 82 wird Bezug auf die US-A-4 906 262 genommen.

Eine Reinigungsklappe 90 (Fig. 1) ist bei 92 an den unteren Bereich der Tür 70 angelenkt und unter Federspannung in einer normalerweise geschlossenen Stellung gehalten. Ein Handgriff 94 ist so in der Mitte der Reinigungsklappe 90 angebracht, daß eine Bedienungsperson die Reinigungsklappe 90 gegen die Kraft der Feder aufziehen kann.

Ein Luftführungsgehäuse 100 ist mittels eines Luftkanals 102 an eine Druckluftquelle der Erntemaschine 10 angeschlossen, und zwar vorzugsweise an den Auslaß 57 des Gebläses 52. Das Luftführungsgehäuse 100 sorgt für unterschiedliche Drücke quer zu dem Sieb 76, wobei der Druck auf der Rückseite des Siebs 76, d. h. der der Schmutzseite abgelegenen Seite, relativ höher ist als auf der Schmutzseite, d. h. der Außenseite des Siebs 76, auf der sich der Schmutz ansammelt, so daß Flusen und anderer Unrat von der Außenseite des Siebs 76 entfernt werden können. Das Luftführungsgehäuse 100 enthält einen Venturiabschnitt 106 zum Aufbau eines Unterdrucks mittels des Venturieffekts unter Verwendung des Luftdrucks des verfügbaren Gebläses 52 der Erntemaschine 10. Das Luftführungsgehäuse 100 öffnet sich nach hinten nahe der Außenseite des Siebs 76, so daß der von dem Venturiabschnitt 106 gebildete Unterdruck von dem Sieb 76 wegsaugt. Ein Gehäuseauslaß 110 mündet direkt in die Atmosphäre, so daß die den Unterdruck erzeugende Luft gemeinsam mit dem Abfall von dem Sieb 76 und dem Motorraum weggeführt wird, ohne den Motorraum oder ein Gebläse zu durchströmen.

Die Figuren 3 und 4 zeigen ein Venturidüsenrohr 116 mit einem oberen Einlaßende 118, das mittels einer Schlauchschelle 120 an den Auslaß des Luftkanals 102 angeschlossen ist. Das Einlaßende 118 ist mittels eines Winkelhalters 124 und eines Paares U-Bügel 126 an der Tür 70 befestigt. Ein Düsenende 130 erstreckt sich von einem Bogenbereich 132 unterhalb des Winkelhalters 124 entlang des Siebs 76 nach oben und nach hinten. Der Winkelhalter 124 enthält Längsschlitze, so daß der Abstand zwischen dem Venturidüsenrohr 116 und der Ebene des Siebs 76 eingestellt werden kann. Das Düsenende 130 hat einen sich geringfügig von dem Rest des Venturidüsenrohrs 116 aus verringernden Durchmesser und endet hinter und oberhalb der Drehachse 84 des Siebs 76.

Das Luftführungsgehäuse 100 ist stromabwärts des Bogenbereichs 132 gleitend auf dem Venturidüsenrohr 116 aufgenommen, wobei der Venturiabschnitt 106 nahe des Düsenendes 130 positioniert ist. Eine Schlauchklemme 136 sichert das Luftführungsgehäuse 100 an dem Venturidüsenrohr 116 an einer zentralen Stelle zwischen dem Bogenbereich 132 und dem Düsenende 130. Eine zweite Klemme 137 stützt den Mittenbereich des Gehäuseauslasses 110 an der Tür 70 ab. Ein Zusammenbau 138 bestehend aus einer Schraube, einer Scheibe und einer Büchse gibt dem unteren zentralen Abschnitt des Luftführungsgehäuses 100 Halt an der Drehachse 84.

Die Rückseite des Luftführungsgehäuses 100 öffnet sich in einer Öffnung 142 in einer etwa 3-Uhr-Stellung mit Blick auf Fig. 3 zu der Oberfläche des Siebs 76, um den von dem Venturiabschnitt 106 erzeugten Unterdruck an dieses anzulegen. Ein Schottblech 144 ist sehr nahe an der Innen- oder Rückseite des Siebs 76 angeordnet und erstreckt sich über die entsprechende Fläche auf der Rückseite des Siebs 76 nahe der Öffnung 142. Somit wird dazu beigetragen, einen Luftüberdruck in bezug auf die Öffnung 142 aufrechtzuerhalten und die Flusen und sonstigen Unrat auf dem Sieb 76 zu dem Unterdruck hin zu lösen. Die voreilende Kante der Öffnung 142 verläuft im wesentlichen parallel zu einer radialen Linie, die sich von der Drehachse 84 zu der Außenkante des Siebs 76 erstreckt.

Ein Paar diametral gegenüberliegender Rechen 150 ist an der Außenfläche des Siebs 76 befestigt, um so mit dem Sieb 76 um die Drehachse 84 zu rotieren. Die Rechen 150 weisen sich axial erstreckende Stege 152 oder Rippen mit abgeflachten Oberseiten auf, die nahe einer nachfolgend näher beschriebenen flachen Wand 170 des Luftführungsgehäuses 100 vorbeigleiten, um ein Ansammeln von Schmutz an der voreilenden Kante des Luftführungsgehäuses 100 dadurch zu verhindern, daß der Schmutz in den Bereich der Öffnung 142 gebracht wird.

Im weiteren wird auf die Darstellung in den Figuren 5 - 13 Bezug genommen, in denen das Luftführungsgehäuse 100 im Detail beschrieben ist. Vorzugsweise ist das Luftführungsgehäuse 100 als ein einheitlicher, gepreßter oder geformter Plastikteil gebildet und enthält ein naheliegendes oder vorderes Ende 160 und ein entferntes oder rückwärtiges, abweisendes Ende 162. Ein Flansch 166 zur Aufnahme des die Venturidüse bildenden Düsenendes 130 ist in dem Ende 160 eingeformt. Das vordere Ende 160 des Luftführungsgehäuses 100 hat eine abgerundete Oberseite 167, deren Innendurchmesser ungefähr dem Außendurchmesser des Venturidüsenrohrs 116 entspricht. Eine obere und eine untere Wand 168 und 169 erstrecken sich ausgehend von der flachen, durchbrochenen Wand 170 fort, die die Öffnung 142 enthält. Ein Paar aufrecht und nach hinten und schräg verlaufender Wandabschnitte 172 und 173 erstreckt sich von den Wänden 168 bzw. 169, um mit Wandabschnitten 176 und 177 zusammen zu treffen, die auf einem kurzen Stück ihrer Länge auf jeder Seite der abgerundeten Oberseite 167 parallel zu der Wand 170 verlaufen. Schlitze 178 sind in den rückwärtigen Enden der Wandabschnitte 176, 177 eingearbeitet, um die Schlauchklemme 136 aufzunehmen, die das Düsenende 130 in der richtigen Anordnung relativ zu dem Venturiabschnitt 106 aufnimmt. Eine abgewinkelte Wand 180 verläuft um das rückwärtige Ende der abgerundeten Oberseite 167 bis zu einer vergrößerten gewölbten Wand 184 im wesentlichen parallel zu den Wandabschnitten 172, 173.

Eine Wand 170' erstreckt sich im Bereich der gewölbten Wand 184 parallel, aber geringfügig nach außen versetzt, d. h. von der äußeren Siebebene entfernt, zu der Wand 170. Ein Befestigungsmittel 188 in der Form einer Öse ist nahe der Wand 169 und der Wand 170' vorgesehen, um den Zusammenbau 138 aufzunehmen, der das Luftführungsgehäuse 100 in dem Bereich der Drehachse 84 festlegt.

Der Venturiabschnitt 106 weist in dem Bereich 190, sh. Fig. 10, einen kreisförmigen Querschnitt auf, der sich zu einem Bereich 192 kleineren Querschnitts verjüngt, und zwar an einer Stelle, wo der Venturibereich an einen Abschnitt 196 von im wesentlichen konstantem Durchmesser anschließt. Der Abschnitt 196 erstreckt sich nach hinten und definiert den vorderen Bereich des Gehäuseauslasses 110. Das rückwärtige Ende des Abschnitts 196 verbindet sich mit einem Abschlußrohrbereich 200, dessen Querschnitt sich zu einem rückwärtigen Abgabebereich 204 erweitert, wobei der Abgabebereich 204 eine nach unten und hinten gerichtete Öffnung nahe des rückwärtigen Endes 162 enthält, um entfernten Schmutz von der Erntemaschine 10 wegzuleiten.

Die Innenseite des Luftführungsgehäuses 100 ist glatt und erbringt zusammen mit der Wandform, die von dem Sieb 76 weg und zu dem Venturiabschnitt 106 hin gerichtet ist, innerhalb des Luftführungsgehäuses 100 einen gleichmäßigen, konstant schnellen Luftstrom ohne wesentliche Totzonen oder Wirbelströme. Wenn der unter Druck stehende und von dem Gebläse 52 kommende Luftstrom das Düsenende 130 verläßt und sich ausdehnt, bildet sich ein Unterdruck innerhalb des Luftführungsgehäuses 100, der Schmutz von der äußeren Oberfläche des Siebs 76 absaugt und zu dem Venturiabschnitt 106 hinzieht. Der Schmutz wird in dem Abschnitt 196 in den Druckluftstrom gebracht und kräftig aus dem Abgabebereich 204 von der Erntemaschine 10 weggestoßen. Wenn Baumwollflusen oder anderer Unrat anfängt, sich nahe der stromaufwärts gelegenen Seite der Wand 170 zusammenzuballen, ziehen die Stege 152 der Rechen 150 diesen Schmutz in Eingriff mit der Öffnung 142 zur Entfernung durch das Luftführungsgehäuse 100. Die Wand 170 wird vorzugsweise im wesentlichen parallel zu dem Sieb 76 gehalten, wobei sich die Spitzen oder Oberseiten der Stege 152 nahe an der Wand 170 vorbeibewegen. Auf diese Weise wird das rotierende Sieb 76 relativ schmutzfrei gehalten, so daß Kühlluft frei durch die Tür 70 treten und die Wärmetauscher 44 passieren kann. Der Abstand der Wand 170 des Luftführungsgehäuses 100 zu dem Sieb 76 kann durch das Lösen des Winkelhalters 124 und Verschieben des Venturidüsenrohrs 116 eingestellt werden.

## Patentansprüche

1. Reinigungsvorrichtung (45) an einem Sieb (76), insbesondere für Dreschmaschinen, mit einem Luftführungsgehäuse (100) mit einer der Schmutzseite des Siebs (76) gegenüberliegenden Öffnung (142), an der ein geringerer Druck herrscht, als auf der dem Schmutz abgelegenen Seite des Siebs (76), wobei das Luftführungsgehäuse (100) einen Druckluftstrom führt und die Öffnung (142) zwischen dessen Druckquelle und einem stromabwärts von dieser gelegenen Abgabebereich (204) des Schmutzes angeordnet ist.

2. Reinigungsvorrichtung nach Anspruch 1, dadurch gekennzeichnet, daß das Luftführungsgehäuse (100) einen Venturiabschnitt (106) zum Bilden eines Unterdrucks enthält.

3. Reinigungsvorrichtung nach Anspruch 1 oder 2, dadurch gekennzeichnet, daß der vorzugsweise mit Deflektoren versehene Abgabebereich (204) außerhalb des Einzugsbereichs des Siebs (76) und/oder eines den Druckluftstrom erzeugenden Gebläses (52) vorgesehen ist.

4. Reinigungsvorrichtung nach einem oder mehreren der vorherigen Ansprüche, dadurch gekennzeichnet, daß das Luftführungsgehäuse (100) an einer schwenkbaren und Zugang zu dem Sieb (76) bietenden Tür (70) angebracht ist.

5. Reinigungsvorrichtung nach einem oder mehreren der vorherigen Ansprüche, dadurch gekennzeichnet, daß die Öffnung (142) in einer vorzugsweise flachen und ebenen Wand (170) vorgesehen ist, die sich wenigstens im wesentlichen parallel zu der Oberfläche des Siebs (76) erstreckt.

6. Reinigungsvorrichtung nach Anspruch 5, dadurch gekennzeichnet, daß die Wand (170) relativ zu dem Sieb (76) einstellbar ist.

7. Reinigungsvorrichtung nach einem oder mehreren der vorherigen Ansprüche, dadurch gekennzeichnet, daß das Sieb (76) gegenüber der Wand (170) beweglich, insbesondere drehbar ausgebildet ist und wenigstens einen Rechen (150) trägt, der mit geringem Abstand an dem Rand der Öffnung (142) vorbeibewegbar ist.

8. Reinigungsvorrichtung nach einem oder mehreren der vorherigen Ansprüche, dadurch gekennzeichnet, daß auf der der Schmutzseite des Siebs (76) gegenüberliegenden Seite ein der Öffnung (142) entsprechendes Schottblech (144) vorgesehen ist.

9. Verwendung einer Reinigungsvorrichtung nach einem oder mehreren der vorherigen Ansprüche an einer Erntemaschine (10), insbesondere einem Mähdrescher, einem Feldhäcksler oder einem Baumwollpflücker.

10. Verwendung einer Reinigungsvorrichtung nach Anspruch 9, dadurch gekennzeichnet, daß das Gebläse (52) auch dem Transportieren oder Abscheiden von Erntegut dient.

## Claims

1. A cleaning device (45) on a screen (76), especially for threshing machines, with an air guide housing (100) with an opening (142) facing the dirty side of the screen (76), at which a smaller pressure prevails than on the side of the screen (76) away from the dirt, wherein the air guide housing (100) guides a stream of air under pressure and the opening (142) is arranged between the pressure source of the stream and a discharge region (204) for the dirt downstream thereof.

2. A cleaning device according to claim 1, characterized in that the air guide housing (100) includes a Venturi section (106) for creating a vacuum.

3. A cleaning device according to claim 1 or 2, characterized in that the discharge region (204) preferably provided with deflectors is provided outside the intake region of the screen (76) and/or of the blower (52) providing the stream of air under pressure.

4. A cleaning device according to one or more of the preceding claims, characterized in that the air guide housing (100) is fitted on a hinged door (70) providing access to the screen (76).

5. A cleaning device according to one or more of the preceding claims, characterized in that the opening (142) is provided in a preferably flat and planar wall (170) which extends at least substantially parallel to the surface of the screen (76).

6. A cleaning device according to claim 5, characterized in that the wall (170) is adjustable relative to the screen (76).

7. A cleaning device according to one or more of the preceding claim; characterized in that the screen (76) is movable relative to the wall (170), especially rotatably, and carries at least one rake (150) which is movable past the edge of the opening at a small distance therefrom.

8. A cleaning device according to one or more of the preceding claims, characterized in that a partition plate (144) is provided on the side opposite the dirty side of the screen (76) in correspondence with the opening (142).

9. Use of a cleaning device according to one or more of the preceding claims on a harvesting machine (10), especially a combine harvester, a forage harvester or a cotton picker.

10. Use of a cleaning device according to claim 9, characterized in that the blower (52) also serves for the transport or separation of harvested material.

## Revendications

1. Dispositif de nettoyage (45) installé sur un tamis (76) notamment pour moissonneuse, comportant un boîtier (100) de guidage de l'air pourvu d'une ouverture (142), qui est situé en vis-à-vis du côté sale du tamis (67) et au niveau de laquelle règne une pression plus faible que sur le côté du tamis (76) situé à l'opposé de la saleté, et dans lequel le boîtier (100) de guidage de l'air guide un courant d'air comprimé, et l'ouverture (142) est disposée entre la source de pression délivrant ce courant d'air comprimé et une zone (204) de sortie de la saleté, située en amont de cette ouverture.

2. Dispositif de nettoyage selon la revendication 1, caractérisé en ce que le boîtier (100) de guidage de l'air contient une section à venturi (106) servant à créer une dépression.

3. Dispositif de nettoyage selon la revendication 1 ou 2, caractérisé en ce que la zone d'évacuation (204), qui comporte de préférence des dispositifs de déviation, est prévue à l'extérieur de la zone d'entrée du tamis (76) et/ou d'un ventilateur (52) produisant le courant d'air comprimé.

4. Dispositif de nettoyage selon une ou plusieurs des revendications précédentes, caractérisé en ce que le boîtier (100) de guidage de l'air est monté sur une porte pivotante (70), qui fournit un accès au tamis (76).

5. Dispositif de nettoyage selon une ou plusieurs des revendications précédentes, caractérisé en ce que l'ouverture (142) est prévue dans une paroi de préférence plane et unie (170), qui s'étend au moins sensiblement parallèlement à la surface du tamis (76).

6. Dispositif de nettoyage selon la revendication 5, caractérisé en ce que la paroi (170) est réglable par rapport au tamis (76).

7. Dispositif de nettoyage selon une ou plusieurs des revendications précédentes, caractérisé en ce que le tamis (76) est agencé de manière à être mobile, et notamment de manière à pouvoir tourner, par rapport à la paroi (170) et comporte au moins un râteau (105) qui peut être déplacé à une faible distance devant le bord de l'ouverture (142).

8. Dispositif de nettoyage selon une ou plusieurs des revendications précédentes, caractérisé en ce qu'une tôle de séparation étanche (144) correspondant à l'ouverture (142) est prévue sur le côté en vis-à-vis du côté sale du tamis (76).

9. Utilisation d'un dispositif de nettoyage selon une ou plusieurs des revendications précédentes dans une moissonneuse (10), notamment une moissonneuse-batteuse, une hacheuse ramasseuse-chargeuse ou une machine à cueillir le coton.

10. Utilisation d'un dispositif de nettoyage selon la revendication 9, caractérisée en ce que le ventilateur (52) est utilisé également pour le transport ou la séparation de la matière récoltée.
